# EUROPÄISCHE PATENTSCHRIFT

(11) **EP 1 537 811 B1**
(45) Veröffentlichungstag und Bekanntmachung des Hinweises auf die Patenterteilung: **14.04.2010**
(21) Anmeldenummer: 04027483.9
(22) Anmeldetag: 19.11.2004
(51) Int. Cl.: A47K 3/16, A47K 3/02

(54) **Verfahren zum Aufbringen eines Trägerunterbaus bei einer Badewanne, Duschtasse oder dergleichen**
Process to overmold a support for a bathtub, a shower tray or the like
Procédé pour surmouler un support dans une baignoire, un bac de douche ou similaire

(30) Priorität: 01.12.2003 DE 10356642
(43) Veröffentlichungstag der Anmeldung: 08.06.2005
(73) Patentinhaber: Dusar Kunststoff- und Metallwaren GmbH, 56584 Anhausen (DE)
(72) Erfinder:
(74) Vertreter: Müller, Karl-Ernst

(56) Entgegenhaltungen:
- AU-A- 1 190 976

## Beschreibung

Die Erfindung betrifft ein Verfahren zum Aufbringen eines aus einem Kunststoffschaum bestehenden Trägerunterbaus auf die Wandung einer Badewanne, Duschtasse oder dergleichen als Formteil, wobei das dünnwandige Formteil in eine geschlossene Form eingelegt wird und in einen zwischen der Wandung des Formteils und der zugeordneten Wand der Form verbleibenden Zwischenraum anschließend zu einem Schaumkörper ausreagierende Kunststoffschaum-Komponenten eingebracht werden.

Ein Verfahren mit den vorgenannten Merkmalen ist zum Aufbringen eines Trägerunterbaus auf den Boden einer Duschtasse aus der DE 93 02 723 U1 bekannt. Gemäß der dieser Druckschrift zu entnehmenden Verfahrensweise wird die Duschtasse in eine Form eingelegt, wobei in einen zwischen dem Boden der Duschtasse und der zugeordneten Formwand verbleibenden Zwischenraum anschließend zu dem gewünschten Trägerunterbau ausreagierende Kunststoffschaum-Komponenten eingefüllt werden. Anschließend reagieren die Kunststoffschaum-Komponenten miteinander aus, so dass ein der durch den Abstand und die Ausbildung des zwischen der Duschtasse und den zugeordneten Formflächen gebildeten Gestalt entsprechender Trägerunterbau entsteht, der fest mit der Duschtasse verbunden, d. h. verklebt ist.

Bei diesem Verfahren ergibt sich das Problem, dass der beim Ausreagieren der Kunststoffschaum-Komponenten in der Form entstehende Druck auf die dünnwandige Duschtasse einwirkt und hier Formänderungen beispielsweise in Form von Einbeulungen hervorruft. Um dem entgegenzuwirken ist es bekannt, in der Form ein in den Innenraum der Duschtasse vorspringendes Gegenstück auszubilden, welches exakt der Form des Innenraums der Duschtasse nachgebildet ist und so den erforderlichen Gegendruck bewirkt, um Formänderungen der Duschtasse zu verhindern.

Hiermit ist jedoch der Nachteil verbunden, dass die Oberflächen des Gegenstückes mit einer sehr hohen Genauigkeit bearbeitet sein müssen, damit nicht beim Aufdrücken der Duschtasse auf das Gegenstück sich Abdrücke des Gegenstückes in der dünnwandigen Duschtasse bilden. Ein weiterer Nachteil besteht darin, dass für unterschiedliche Formen und Abmessungen von Duschtassen jeweils auch unterschiedliche Gegenstücke bereitgestellt sein müssen; dies bedingt einen entsprechend großen Kosten- und Rüstaufwand für die Herstellung unterschiedlicher Duschtassen mit angeschäumten Trägerunterbau.

Ein gattungsgemäßes Verfahren ist auch in der AU 1190976 A beschrieben, bei welchem ein fester Block oder ein entsprechendes Werkzeug mit Anlage gegen die innere Oberfläche des Formteils in den Innenraum des Formteils eingelegt und darin bis zum Ende des Schäumvorgangs gehalten wird.

Der Erfindung liegt daher die Aufgabe zugrunde, ein Verfahren mit den eingangs genannten Merkmalen derart zu verbessern, dass die vorgenannten Nachteile vermieden sind.

Die Lösung dieser Aufgabe ergibt sich aus dem Anspruch 1; vorteilhafte Ausgestaltungen und Weiterbildungen der Erfindung sind in den Unteransprüchen angegeben.

Die Erfindung sieht in ihrem Grundgedanken vor, dass der Innenraum des an seinem oberen Rand gegen die Form abgedichteten Formteils mit einem Medium gefüllt und während der Reaktionszeit der Kunststoffschaum-Komponenten unter einem Druck gehalten wird, der auf den aufgrund der Reaktion der Kunststoffschaum-Komponenten entstehenden, auf die Wandung des Formteils einwirkenden Druck eingestellt wird. Hiermit ist in vorteilhafter Weise vermieden, dass der beim Ausreagieren der eingesetzten Kunststoffschaum-Komponenten entstehende Druck Formänderungen der Duschtasse beziehungsweise der Badewanne mit sich bringt.

Nach einem Ausführungsbeispiel der Erfindung ist vorgesehen, dass der auf die Wandung des Formteils einwirkende Druck während der Bearbeitungszeit überwacht und der Druck des Mediums bei Schwankungen des Druckes entsprechend angepasst wird.

Weiterhin kann vorgesehen sein, dass das Medium über eine Kühlvorrichtung geführt ist, um aus dem Bearbeitungsprozess in das Formteil einfließende Wärme aufzunehmen und abzuleiten. Hiermit wird eine Erwärmung des Mediums bis in einen Temperaturbereich vermieden, der unter Umständen Druckänderungen des Mediums mit sich bringt.

Es kann vorgesehen sein, dass das Medium auf eine derartige Eigentemperatur vorgewärmt wird, dass durch Änderungen der Temperatur des Mediums bedingte Druckschwankungen reduziert sind.

Nach einem ersten Ausführungsbeispiel der Erfindung ist als Medium Wasser vorgesehen.

Alternativ kann als Medium Luft vorgesehen sein, was den Vorteil hat, dass diese Luft bei Ausübung des erfindungsgemäßen Verfahrens aus der Umgebung des durchzuführenden Bearbeitungsprozesses entnommen werden und auch in die Umgebung wieder abgegeben werden kann. Damit sind aufwendige Vorkehrungen für eine Bevorratung und Behandlung anderer Medien entbehrlich.

Schließlich kann vorgesehen sein, dass das Medium ein Edelgas ist.

Das erfindungsgemäße Verfahren wird anhand einer schematischen Darstellung einer zur Bearbeitung in eine Form eingelegten Badewanne kurz näher erläutert.

Die allseits geschlossene Form 10 ist an ihrem Deckel 11 öffenbar, indem beispielsweise der Deckel 11 aufschwenkbar an der Form 10 eingerichtet ist. In den Innenraum der Form 10 ist eine vorzugsweise im Tiefziehverfahren hergestellte und daher dünnwandige Badewanne 14 als zu bearbeitendes Formteil eingelegt, wobei in den zwischen der Außenkontur der Badewanne 14 und den Seitenwänden 13 sowie den Deckel 14 der Form 10 verbleibenden Zwischenraum 15 Kunststoffschaum-Komponenten eingebracht werden, die nach Schließen des Deckels 11 miteinander ausreagieren und dabei den Zwischenraum 15 vollständig ausfüllen, so dass der gewünschte Trägerunterbau gebildet und mit dem Körper der Badewanne 14 fest verbunden wird.

Soweit durch das Ausreagieren der im Zwischenraum 15 befindlichen Kunststoffschaum-Komponenten ein auf die Wandung der Badewanne 14 einwirkender Druck entsteht, wird ein Gegendruck dadurch erzeugt, dass über eine Anschlussleitung 17 in den Innenraum 16 der Badewanne 14 ein geeignetes Medium, vorzugsweise aus der Umgebung entnommene Luft mit einem solchen Druck eingeleitet wird, dass der auf die Wandung der Badewanne 14 einwirkende Reaktionsdruck kompensiert ist. Dabei ist der auf dem Boden 12 der Form 10 aufliegende obere Rand der Badewanne 14 mittels einer nicht dargestellten Dichtung gegen die Form 10 abgedichtet.

Neben der Anschlussleitung 17 für die Luftzufuhr ist eine Entlüftungsleitung 18 vorgesehen. Sowohl in die Anschlussleitung als auch in die Entlüftungsleitung 18 sind jeweils ein Manometer 19 zur Druckkontrolle sowie ein Regelsystem 20 zur Durchführung der Be- und Entlüftung des Innenraums 16 der Badewanne 14 eingeschaltet.

## Patentansprüche

1. Verfahren zum Aufbringen eines aus einem Kunststoffschaum bestehenden Trägerunterbaus auf die Wandung einer Badewanne (14), Duschtasse oder dergleichen als Formteil, wobei das dünnwandige Formteil in eine geschlossene Form (10) eingelegt wird und in einen zwischen der Wandung des Formteils (14) und der zugeordneten Wand (11, 13) der Form (10) verbleibenden Zwischenraum (15) anschließend zu einem Schaumkörper ausreagierende Kunststoffschaum-Komponenten eingebracht werden, wobei der Innenraum (16) des Formteils (14) mit einem einen Gegendruck zu dem beim Ausreagieren der Kunststoffschaum-Komponenten in der Form (10) entstehenden Druck bewirkenden Medium gefüllt wird, **dadurch gekennzeichnet, dass** der Innenraum (16) des an seinem oberen Rand gegen die Form (10) abgedichteten Formteils (14) mit einem flüssigen oder gasförmigen Medium gefüllt und während der Reaktionszeit der Kunststoffschaum-Komponenten unter einem Druck gehalten wird, der auf den aufgrund der Reaktion der Kunststoffschaum-Komponenten entstehenden, auf die Wandung des Formteils (14) einwirkenden Druck eingestellt wird.

2. Verfahren nach Anspruch 1, **dadurch gekennzeichnet, dass** der auf die Wandung des Formteils (14) einwirkende Druck während der Bearbeitungszeit überwacht und der Druck des Mediums bei Schwankungen des Druckes entsprechend angepasst wird.

3. Verfahren nach Anspruch 1 oder 2, **dadurch gekennzeichnet, dass** das Medium über eine Kühlvorrichtung geführt ist, um aus dem Bearbeitungsprozess in das Formteil einfließende Wärme aufzunehmen und abzuleiten.

4. Verfahren nach einem der Ansprüche 1 bis 3, **dadurch gekennzeichnet, dass** das Medium auf eine derartige Eigentemperatur vorgewärmt wird, dass durch Änderungen der Temperatur des Mediums bedingte Druckschwankungen reduziert sind.

5. Verfahren nach einem der Ansprüche 1 bis 4, **dadurch gekennzeichnet, dass** das Medium Wasser ist.

6. Verfahren nach einem der Ansprüche 1 bis 4, **dadurch gekennzeichnet, dass** das Medium Luft ist.

7. Verfahren nach einem der Ansprüche 1 bis 4, **dadurch gekennzeichnet, dass** das Medium ein Edelgas ist.

## Claims

1. Method for applying a support base consisting of a plastics foam to the wall of a bathtub (14), shower tray or the like as a moulded part, the thin-walled moulded part being inserted into a sealed mould (10) and fully curing plastics foam components being introduced into a space (15) left between the wall of the moulded part (14) and the associated wall (11, 13) of the mould (10) adjacent to a foam member, the interior (16) of the moulded part (14) being filled with a medium which causes a counter pressure against the pressure which occurs in the mould (10) when the plastics foam components cure, **characterised in that** the interior (16) of the moulded part (14), which is sealed at the upper edge thereof from the mould (10), is filled with a liquid or gaseous medium and during the reaction time of the plastics foam components is kept under a pressure which is set to the pressure acting on the wall of the moulded part (14), which pressure is produced by the reaction of the plastics foam components.

2. Method according to claim 1, **characterised in that** the pressure acting on the wall of the moulded part (14) is monitored during the processing time, and when the pressure fluctuates, the pressure of the medium is adjusted accordingly.

3. Method according to either claim 1 or claim 2, **characterised in that** the medium is guided via a cooling device, so as to absorb and dissipate heat entering the moulded part from the treatment process.

4. Method according to any one of claims 1 to 3, **characterised in that** the medium is preheated to a characteristic temperature such that pressure fluctuations caused by changes in the temperature of the medium are reduced.

5. Method according to any one of claims 1 to 4, **characterised in that** the medium is water.

6. Method according to any one of claims 1 to 4, **characterised in that** the medium is air.

7. Method according to any one of claims 1 to 4, **characterised in that** the medium is a noble gas.

## Revendications

1. Procédé d'application d'un support se composant d'une mousse plastique sur la paroi d'une baignoire (14), d'un bac de douche ou similaires sous la forme d'une pièce moulée, la pièce moulée à paroi mince étant introduite dans un moule fermé (10) et dans un espace intermédiaire (15) restant entre la paroi de la pièce moulée (14) et la paroi (11, 13) associée du moule (10) étant introduits ensuite des composants en mousse plastique réagissant pour former un corps de mousse, l'espace intérieur (16) de la pièce moulée (14) étant rempli d'un produit provoquant une contre-pression à la pression produite lors de la réaction des composants en mousse plastique dans le moule (10), **caractérisé en ce que** l'espace intérieur (16) de la pièce moulée (14) rendu étanche sur son bord supérieur contre le moule (10) est rempli d'un produit liquide ou gazeux et est maintenu pendant la durée de réaction des composants en mousse plastique sous une pression qui est réglée sur la pression agissant sur la paroi de la pièce moulée (14), produite en raison de la réaction des composants en mousse plastique.

2. Procédé selon la revendication 1, **caractérisé en ce que** la pression agissant sur la paroi de la pièce moulée (14) est surveillée pendant la durée de traitement et la pression du produit est adaptée en conséquence en cas de variations de la pression.

3. Procédé selon la revendication 1 ou 2, **caractérisé en ce que** le produit passe par un dispositif de, refroidissement afin de recevoir et dériver de la chaleur passant du processus de traitement dans la pièce moulée.

4. Procédé selon l'une quelconque des revendications 1 à 3, **caractérisé en ce que** le produit est préchauffé à une température propre telle que des variations de pression dues aux modifications de la température du produit sont réduites.

5. Procédé selon l'une quelconque des revendications 1 à 4, **caractérisé en ce que** le produit est de l'eau.

6. Procédé selon l'une quelconque des revendications 1 à 4, **caractérisé en ce que** le produit est de l'air.

7. Procédé selon l'une quelconque des revendications 1 à 4, **caractérisé en ce que** le produit est un gaz rare.
